# EUROPÄISCHE PATENTSCHRIFT

(11) **EP 2 376 734 B1**
(45) Veröffentlichungstag und Bekanntmachung des Hinweises auf die Patenterteilung: **27.03.2013**
(21) Anmeldenummer: 09795699.9
(22) Anmeldetag: 10.12.2009
(51) Int. Cl.: E05F 5/00, E05F 1/08

(54) **SCHIEBETÜR**
SLIDING DOOR
PORTE COULISSANTE

(30) Priorität: 12.12.2008 DE 102008061731
(43) Veröffentlichungstag der Anmeldung: 19.10.2011
(73) Patentinhaber: Dorma GmbH + Co. KG, 58256 Ennepetal (DE)
(72) Erfinder: VOGLER, Thomas, 32108 Bad Salzuflen (DE)
(86) Internationale Anmeldenummer: PCT/EP2009/008844
(87) Internationale Veröffentlichungsnummer: WO 2010/066431

(56) Entgegenhaltungen:
- EP-A1- 1 953 319
- DE-A1-102008 009 046
- JP-A- 2008 157 010
- JP-A- 2008 297 861
- US-A1- 2006 017 359

## Beschreibung

Die vorliegende Erfindung betrifft eine Schiebetür mit einem an mindestens einem Laufwagen aufgehängten Türflügel, der entlang eines Laufschienenprofils, welches an einer Wand oder Decke angeordnet ist, verschiebbar geführt ist, wobei die Schiebetür eine Schließvorrichtung aufweist, die geeignet ist, den Türflügel abgebremst in eine Geschlossenstellung zu verfahren.

Bei Schiebetüren besteht oft das Problem, dass die Türen bei unvorsichtigem Öffnen oder Schließen gegen einen Endanschlag auftreffen, was sehr laut sein kann, aber auch eine Tür, wie z. B. eine Glasschiebetür, zerstören kann. Wird die Schiebetür mit zuviel Schwung geschlossen, prallt sie oft gegen den Endanschlag, der nur einen Teil der Energie auffangen kann, so dass die Schiebetür abprallt und in einer nicht vollständig geschlossenen Position verbleibt. Hierfür sind Schließvorrichtungen bekannt, die die Schiebetür in eine endgültige Position verfahren und gleichzeitig eine Dämpfungswirkung erzielen.

Beim Öffnen einer Schiebetür mit zuviel Schwung ergibt sich oft das Problem, dass der erste Nutzer durch das Auslösen des Öffnungsvorganges gut die Schiebetür passieren kann, gleichzeitig aber die Schiebetür wieder teilweise in die Geschlossenstellung zurückfährt und gegen die Schulter oder Seite des nachfolgenden Nutzers der Schiebetür aufprallt, wodurch einerseits eine Verletzungsgefahr besteht, andererseits aber die Schiebetür quer zur Öffnungsrichtung ins Pendeln kommt und damit beschädigt werden kann.

Die JP 2008157010 A1 welches Dokument die Merkmale des Oberbegriffs des Anspruchs 1 offenbart beschreibt eine Schiebetür mit einem Feder-Dämpferelement, das geeignet ist, den Türflügel in eine Geschlossenstellung zu verfahren. Der Türflügel besteht aus Holz und weist eine Vertiefung auf, in den das Feder-Dämpferelement sehr aufwändig montiert und befestigt ist.

In der JP 2008297861 A1 ist eine Schiebetür mit einem Feder-Dämpferelement offenbart, bei dem das Feder-Dämpferelement auf dem Türblatt im Bereich der Laufschiene aufgesetzt ist.

Die DE102008009046 A1 zeigt ein Feder-Dämpferelement, das oberhalb des Türblattes in der Laufschiene zwischen den Laufwagen angeordnet ist.

Nachteilig bei diesem Stand der Technik ist, dass die Feder-Dämpferelemente zum einen sichtbar angeordnet sind, und/oder die Montage an der Schiebetür sehr aufwändig ist.

Aufgabe der Erfindung ist es, eine Schiebetür zu schaffen, bei der eine Schließvorrichtung sowohl für den Öffnungsvorgang wie auch für den Schließvorgang ein Verfahren in eine Endstellung und gleichzeitig eine Dämpfung bewirkt. Dabei soll die Schließvorrichtung möglichst kompakt sein und an bestehenden Schiebetüren nachgerüstet werden können.

Die Lösung erfolgt durch die Merkmale von Anspruch 1. Vorteilhafte Ausgestaltungen werden mit den Merkmalen der Unteransprüche erzielt.

Die Erfindung zeichnet sich dadurch aus, dass die Schließvorrichtung an dem Türflügel angeordnet ist und ein erstes und ein zweites Feder-Dämpferelement aufweist, die gegenläufig zueinander angeordnet sind, wobei das zweite Feder-Dämpferelement geeignet ist, den Türflügel abgebremst in eine Offenstellung zu verfahren. Die Anordnung der Schließvorrichtung am Türflügel hat zur Folge, dass sich die Schließvorrichtung mit dem Türflügel bewegt, und damit innerhalb der Profile angeordnet werden kann. Es kann damit eine optisch ansprechende und kompakte Lösung erreicht werden, bei der die Schließvorrichtung für den Nutzer der Schiebetür nicht sichtbar ist. Die Verwendung eines zweiten Feder-Dämpferelementes ermöglicht ein abgebremstes Verfahren des Türflügels sowohl in die Offenstellung, wie auch in die Geschlossenstellung.

Dabei sind erfindungsgemäß das erste und zweite Feder-Dämpferelement auf einem Tragkörper angeordnet. Damit wird ein Bausatz geschaffen, der eine schnelle Montage bei neuen Schiebetüren und Nachrüstbarkeit bei vorhandenen Schiebetüren ermöglicht.

Der Tragkörper weist erfindungsgemäß eine Aufnahme zur Befestigung an dem Türflügel auf, so dass mit geringem Montageaufwand die Schließvorrichtung an dem Türflügel montiert werden kann. Die Aufnahme weist dabei eine an jedem Ende gabelförmige Ausgestaltung auf und ermöglicht das Einhängen in den Ausschnitt des Türflügels, so dass mit z. B. zwei Klemmschrauben eine sehr schnelle und einfache Montage und Befestigung ermöglicht wird.

Die Tatsache, dass erfindungsgemäß der Türflügel einen Ausschnitt aufweist, in dem die Schließvorrichtung angeordnet ist, ermöglicht die kompakte Anordnung der Schließvorrichtung an dem Türflügel, wobei die Schließvorrichtung durch die vorhandenen Profile abgedeckt wird, so dass eine Nachrüstung vorhandener Schiebetüren möglich wird, ohne die Profile auszutauschen.

Die Anordnung der Schließvorrichtung zwischen zwei Laufwagen einer Schiebetür ermöglicht die Verwendung der Schließvorrichtung für schmale und breite Schiebetüren. Der Ausschnitt wird dabei immer mittig an dem Türflügel angeordnet und je nach Tür- und Öffnungsbreite wandern die Laufwagen nach außen hin zum Rand des Türflügels.

Jedes Feder-Dämpferelement weist einen Mitnehmer aufweist, der mit einem zugehörigen Auslöser zusammenwirkt, die im Führungsprofil angeordnet sind. Damit kann die Schließ-Dämpfungsfunktion sowohl für die Offen- wie auch für die Geschlossenstellung separat und unabhängig voneinander eingestellt werden. Eine individuelle Einstellung wird auch damit erreicht, dass die Auslöser innerhalb des Führungsprofils in Bewegungsrichtung des Türflügels verschoben werden können.

Damit eine klare Trennung bei der Einstellung der Schließvorrichtung für die Offen- und Geschlossenstellung ermöglicht wird, sind die Mitnehmer höhenversetzt angeordnet.

Eine weitere vorteilhafte Lösung ergibt sich dadurch, dass im Laufschienenprofil mindestens ein Endanschlag angeordnet ist, der mit einem Laufwagen zusammenwirkt. Auch dies ermöglicht eine für den Nutzer der Schiebetür unsichtbare Lösung eines Aufprallschutzes.

Weitere, die Erfindung verbessernde Maßnahmen werden nachstehend gemeinsam mit der Beschreibung eines bevorzugten Ausführungsbeispiels der Erfindung anhand der Figuren näher dargestellt.

Es zeigen:
- Figur 1: eine Darstellung des gesamten Türflügels mit der Schließvorrichtung,
- Figur 2: eine perspektivische Darstellung auf die Schließvorrichtung,
- Figur 3: eine seitliche Schnittdarstellung durch das Laufschienenprofil mit Blick auf einen Laufwagen.

In Figur 1 wird die erfindungsgemäße Schiebetür dargestellt, die aus einem Türflügel 1 mit Laufwagen 20, 20a und einer Schließvorrichtung 30 besteht. An einer Wand 5 oder Decke ist ein Führungsprofil 3 mit einem Laufschienenprofil 4 befestigt, an dem der Türflügel 1 mittels Laufwagen 20, 20a verschiebbar geführt wird. Der Türflügel 1 kann aus Glas, Holz oder einem anderen beliebigen Werkstoff bestehen. Der oder die Laufwagen 20, 20a bestehen im Wesentlichen aus einem Träger 22, 22a, an dem Tragrollen 21, 21 a angeordnet sind, die auf einer nicht dargestellten Laufbahn des Laufschienenprofils 4 abrollen. Der Türflügel 1 wird an dem Träger 22, 22a mittels einer Klemm- oder Befestigungsvorrichtung befestigt. Zwischen den Laufwagen 20, 20a ist eine Schließvorrichtung 30 angeordnet, die ebenfalls an dem Türflügel 1 befestigt wird. Hierzu weist der Türflügel 1 einen Ausschnitt 2 auf, in den die Schließvorrichtung 30 eingelassen wird. Ohne den Ausschnitt 2 müsste die Schließvorrichtung 30 oberhalb oder neben dem Türflügel 1 im Bereich des Führungs- und Laufschienenprofils 3, 4 angeordnet werden, womit die Profile in der Höhe und/oder in der Tiefe größer zu dimensionieren wären. Mit der Anordnung der Schließvorrichtung 30 in einem Ausschnitt 2 des Türflügels 1 besteht die Möglichkeit, bestehende Schiebetüren nachzurüsten, ohne dass neue Profile montiert werden müssen, was oft zu einer Nachbesserung oder Renovierung der Decken- oder Wandverkleidung führen würde. Im Vergleich zu bekannten stationären Schließvorrichtungen, die im Wand- oder Deckenprofil oder in Vertiefungen des Fußbodens angeordnet sind, bewegt sich die erfindungsgemäße Schließvorrichtung 30 mit dem Türflügel 1 mit.

In Figur 2 ist erkennbar, dass die Schließvorrichtung 30 einen Tragkörper 31 umfasst, auf dem ein erstes und ein zweites Feder-Dämpferelement 33, 37 angeordnet sind. Jedes Feder-Dämpferelement 33, 37 weist eine Feder 34, 38, einen Dämpfer 35, 39 und einen Mitnehmer 36, 40 auf. Als Feder 34, 38 wird üblicherweise eine Druckfeder verwendet, die eine nicht dargestellte Kolbenstange, die aus dem Dämpfer 35, 39 herausragt, in eine maximale Ausfahrposition bringt, in der die Feder 34, 38 entspannt ist. Die Feder 34, 38 wird in einer komprimierten Stellung in einer so genannten Parkposition gehalten, bis - durch Verschieben des Türflügels 1 - ein im Führungsprofil 3 ortsfest angeordneter Auslöser 6 den Mitnehmer 36, 40 betätigt und damit die Feder 34, 38 auslöst und entspannt. Das Entspannen der Feder 34, 38 drückt bzw. beschleunigt den Türflügel 1 in eine offene oder geschlossene Position. Der Beschleunigungskraft entgegen wirkt eine Verzögerungskraft des Dämpfers 35, 39, die den Türflügel 1 abbremsen lässt, der damit lautlos und stoßfrei in eine offene oder geschlossene Position fährt.

Der Dämpfer 35, 39 kann als pneumatischer oder hydraulischer Dämpfer ausgebildet sein, der einen an einer Kolbenstange angeordneten Kolben aufweist, der innerhalb eines Zylinders beweglich angeordnet ist. Die Dämpfungswirkung kann dabei in einer oberen und/oder unteren Endlage des Kolbens erzielt werden, indem ein flüssiges oder gasförmiges Medium durch den Kolben komprimiert und/oder verdrängt wird.

Um eine Schließ- und Dämpfungsfunktion in beiden Bewegungsrichtungen des Türflügels 1 zu erzielen, sind zwei Feder-Dämpferelement 33, 37 gegenläufig auf dem Tragkörper 31 angeordnet: Für jedes Feder-Dämpferelement 33, 37 ist ein separater Auslöser 6 ortsfest in dem Führungsprofil 3 angeordnet. Dabei sind die Auslöser 6 höhenversetzt in dem Führungsprofil 3 angeordnet, damit eine Fehlfunktion ausgeschlossen wird. In Figur 2 ist erkennbar, dass auch beide Mitnehmer 36, 40 auf einer Seite der Schließvorrichtung 30 höhenversetzt angeordnet sind.

Für die Offen- bzw. Geschlossenstellung sind in dem Laufschienenprofil 4 je ein Endanschlag 7 angeordnet, gegen die die Laufwagen 20, 20a fahren, um ein Aufprallen des Türflügels 1 gegen eine Wand oder ein festes Seitenteil zu verhindern.

Der Tragkörper 31 weist an jedem Ende eine Aufnahme 32 auf, mit deren Hilfe der Tragkörper 31 an dem Türflügel 1 befestigt wird. In diesem Ausführungsbeispiel sind die Aufnahmen 32 u-förmig oder gabelförmig ausgebildet, so dass die Schließvorrichtung 30 in den Ausschnitt 2 des Türflügels 1 eingelassen werden kann und mittels nicht dargestellter Befestigungsmittel mit dem Türflügel 1 verklemmt wird.

In Figur 3 wird eine seitliche Schnittdarstellung durch das Laufschienenprofil 4 gezeigt, die eine stirnseitige Ansicht auf einen Laufwagen 20 ermöglicht. Der Türflügel 1 wird durch den Träger 22 des Laufwagens 20 umklammert und überträgt über die Tragrollen 21 das Gewicht des Türflügels über das Laufschienenprofil 4 auf das Führungsprofil 3 in die Wand 5.

Im Führungsprofil 3 ist ein Auslöser 6 angeordnet, der mit einem Mitnehmer (36 oder 40) des ersten oder zweiten Feder-Dämpferelementes 33, 34 zusammenwirkt. Im Laufschienenprofil 4 ist mindestens ein Endanschlag 7 verstellbar angeordnet. Diese Darstellung zeigt die kompakte Anordnung der Schließvorrichtung 30, die in Flucht zwischen den beiden Laufwagen 20, 20a angeordnet ist. Diese kompakte Anordnung wird nur durch den Ausschnitt 2 im Türflügel 1 ermöglicht, da ansonsten das Führungsprofil 3 und das Laufschienenprofil 4 deutlich vergrößert werden müssten oder die Schließvorrichtung 30 sichtbar angeordnet werden müsste.

### Bezugszeichenliste

- 1: Türflügel
- 2: Ausschnitt
- 3: Führungsprofil
- 4: Laufschienenprofil
- 5: Wand
- 6: Auslöser
- 7: Endanschlag

- 20, 20a: Laufwagen
- 21, 21a: Tragrollen
- 22, 22a: Träger

- 30: Schließvorrichtung
- 31: Tragkörper
- 32: Aufnahme
- 33: erstes Feder-Dämpferelement
- 34: Feder
- 35: Dämpfer
- 36: Mitnehmer
- 37: zweites Feder-Dämpferelement
- 38: Feder
- 39: Dämpfer
- 40: Mitnehmer

## Patentansprüche

1. Schiebetür mit einem an mindestens einem Laufwagen (20, 20a) aufgehängten Türflügel (1), der entlang eines Laufschienenprofils (4), welches an einer Wand (5) oder Decke angeordnet ist, verschiebbar geführt ist, wobei die Schiebetür eine Schließvorrichtung (30) aufweist, die in einem Ausschnitt des Türflügels (1) angeordnet ist, und dass die Schließvorrichtung ein erstes Feder-Dämpferelement (33, 37) aufweist, das geeignet ist, den Türflügel (1) abgebremst in eine Geschlossenstellung zu verfahren, **dadurch gekennzeichnet,**
**dass** die Schließvorrichtung ein zweites Feder-Dämpferelement (37) aufweist, das geeignet ist, den Türflügel (1) abgebremst in eine Offenstellung zu verfahren, wobei das erste und zweite Feder-Dämpferelement (33, 37) gegenläufig zueinander auf einem Tragkörper (31) angeordnet sind, wobei am Tragkörper (31) an jedem Ende eine Aufnahme (32) zur Befestigung an dem Türflügel (1) angeordnet ist, die (32) gabelförmig gestaltet ist und so das Einhängen in den Ausschnitt des Türflügels ermöglicht.

2. Schiebetür nach Anspruch 1, **dadurch gekennzeichnet, dass** der Türflügel (1) an zwei Laufwagen (20, 20a) aufgehängt ist, zwischen denen die Schließvorrichtung (30) angeordnet ist.

3. Schiebetür nach Anspruch 1, **dadurch gekennzeichnet, dass** jedes Feder-Dämpferelement (33, 37) einen Mitnehmer (36, 40) aufweist, der mit einem zugehörigen Auslöser (6) zusammenwirkt, die im Führungsprofil (3) angeordnet sind.

4. Schiebetür nach Anspruch 3, **dadurch gekennzeichnet, dass** die Auslöser (6) innerhalb des Führungsprofils (3) in Bewegungsrichtung des Türflügels (1) verschoben werden können.

5. Schiebetür nach Anspruch 3, **dadurch gekennzeichnet, dass** die Mitnehmer (36, 40) höhenversetzt angeordnet sind.

6. Schiebetür nach Anspruch 1, **dadurch gekennzeichnet, dass** im Laufschienenprofil (4) mindestens ein Endanschlag (7) angeordnet ist, der mit einem Laufwagen (20 oder 20a) zusammenwirkt.

## Claims

1. A sliding door with a door leaf (1), which is suspended from at least one carriage (20, 20a) and is guided to be displaceable along a roller rail profile (4), which is disposed at a wall (5) or at a ceiling, wherein the sliding door includes a closing device (30), which is disposed at the door leaf (1), and the closing device (1) includes a first spring-damper element (33, 37), which is adapted to displace the door leaf (1) into the closed position in a decelerated manner, **characterized in that** the closing element includes a second spring-damper element (37), which is adapted to displace the door leaf (1) into an open position in a decelerated manner, wherein the first and the second spring-damper elements (33, 37) are disposed to each other on a carrying body (31) in a counter-directional manner, wherein at least one reception (32) to be attached to the door leaf (1) is disposed at the carrying body (31), which reception is configured to be U-shaped or fork-shaped.

2. The sliding door according to claim 1, **characterized in that** the door leaf (1) has a cut-out (2) in which the closing device (30) is disposed.

3. The sliding door according to claim 1, **characterized in that** the door leaf (1) is suspended from two carriages (20, 20a) between which the closing device (30) is disposed.

4. The sliding door according to claim 1, **characterized in that** each spring-damper element (33, 37) has a catch (36, 40), which cooperates with an associated release (6), which is disposed in the guiding profile (3).

5. The sliding door according to claim 4, **characterized in that** the releases (6) are shiftable within the guiding profile (3) in the direction of movement of the door leaf (1).

6. The sliding door according to claim 4, **characterized in that** the catches (36, 40) are disposed to be offset in height.

7. The sliding door according to claim 1, **characterized in that** at least one limit stop (7), which cooperates with a carriage (20 or 20a), is disposed in the roller rail profile (4).

## Revendications

1. Porte coulissante avec un vantail de porte (1) qui est suspendu à au moins un chariot de roulement (20, 20a) et est guidé de façon déplaçable le long d'un profilé de rail de roulement (4) lequel est agencé sur un mur (5) ou au plafond, la porte coulissante présentant un dispositif de fermeture (30), qui est agencé sur le vantail de porte (1) et ledit dispositif de fermeture (30) présente un premier élément ressort-amortisseur (33, 37) qui est apte à déplacer de façon ralentie le vantail de porte (1) en une position fermée, **caractérisée en ce que** l'élément de fermeture présente un deuxième élément ressort-amortisseur (33, 37) qui est apte à déplacer de façon ralentie le vantail de porte (1) en une position ouverte, tandis que le premier et le deuxième élément ressort-amortisseur (33, 37) sont agencés de façon opposée sur un corps support (31), tandis qu'au moins une réception (32) est agencée sur le corps porteur (31) pour être fixée sur le vantail de porte (1) laquelle réception est aménagée en forme de U ou est de forme fourchue.

2. Porte coulissante selon la revendication 1, **caractérisée en ce que** le vantail (1) présente une découpe (2) dans laquelle le dispositif de fermeture (30) est agencé.

3. Porte coulissante selon la revendication 1, **caractérisée en ce que** le vantail (1) est suspendu à deux chariots de roulement (20, 20a) entre lesquels le dispositif de fermeture (30) est agencé.

4. Porte coulissante selon la revendication 1, **caractérisée en ce que** chaque élément ressort-amortisseur (33, 37) présente un ergot d'entraînement (36, 40) qui coopère avec un déclencheur (6) associé, qui sont agencés dans le profilé de guidage (3).

5. Porte coulissante selon la revendication 4, **caractérisée en ce que** les déclencheurs (6) peuvent être déplacés au sein du profilé de guidage (3) dans la direction de mouvement du vantail de porte (1).

6. Porte coulissante selon la revendication 4, **caractérisée en ce que** les ergots d'entraînement (36, 40) sont agencés de façon décalée en hauteur.

7. Porte coulissante selon la revendication 1, **caractérisée en ce qu'**au moins une butée de fin de course (7), qui coopère avec un chariot de roulement (20 ou 20a), est agencée dans le profilé de rail de roulement (4).
